# EUROPÄISCHE PATENTSCHRIFT

(11) **EP 1 131 549 B1**
(45) Veröffentlichungstag und Bekanntmachung des Hinweises auf die Patenterteilung: **21.07.2004**
(21) Anmeldenummer: 99962044.6
(22) Anmeldetag: 03.11.1999
(51) Int. Cl.: F02D 41/02

(54) **VERFAHREN ZUM ADAPTIEREN DER NOx-ROHKONZENTRATION EINER MIT LUFTÜBERSCHUSS ARBEITENDEN BRENNKRAFTMASCHINE**
METHOD FOR ADAPTING THE NOx CONCENTRATION OF AN INTERNAL COMBUSTION ENGINE OPERATED WITH AN EXCESS OF AIR
PROCEDE POUR ADAPTER LA CONCENTRATION BRUTE EN NOx D'UN MOTEUR A COMBUSTION INTERNE FONCTIONNANT AVEC UN EXCEDENT D'AIR

(30) Priorität: 09.11.1998 DE 19851477
(43) Veröffentlichungstag der Anmeldung: 12.09.2001
(73) Patentinhaber: SIEMENS AKTIENGESELLSCHAFT, 80333 München (DE)
(72) Erfinder: ZHANG, Hong, D-93057 Regensburg (DE); PFLEGER, Corinna, D-93093 Donaustauf (DE); LUDWIG, Wolfgang, D-93152 Schönhofen (DE)
(86) Internationale Anmeldenummer: PCT/DE1999/003519
(87) Internationale Veröffentlichungsnummer: WO 2000/028201

(56) Entgegenhaltungen:
- EP-A- 0 872 633
- DE-A- 19 511 548
- DE-C- 19 607 151
- US-A- 5 771 686

## Beschreibung

Verfahren zum Adaptieren eines NOx-Rohkonzentrationswertes einer mit Luftüberschuß arbeitenden Brennkraftmaschine

Die Erfindung betrifft ein Verfahren zum Adaptieren eines NOx- Rohkonzentrationswertes einer mit Luftüberschuß arbeitenden Brennkraftmaschine gemäß dem Oberbegriff des Patentanspruches 1.

Um den Kraftstoffverbrauch von Kraftfahrzeugen mit ottomotorischem Antrieb weiter zu reduzieren, kommen immer häufiger Brennkraftmaschinen zum Einsatz, die zumindest in ausgewählten Betriebsbereichen mit magerem Gemisch betrieben werden.

Zur Erfüllung der geforderten Abgasemissionsgrenzwerte ist bei solchen Brennkraftmaschinen eine spezielle Abgasnachbehandlung notwendig. Dazu werden NOx-Speicherreduktionskatalysatoren, im folgenden vereinfacht als NOX-Speicherkatalysatoren bezeichnet, verwendet. Diese NOx-Speicherkatalysatoren sind aufgrund ihrer Beschichtung in der Lage, während einer Speicherphase, auch als Beladungsphase bezeichnet, NOx-Verbindungen aus dem Abgas zu adsorbieren, die bei magerer Verbrennung entstehen. Während einer Regenerationsphase werden die adsorbierten bzw. gespeicherten NOx-Verbindungen unter Zugabe eines Reduktionsmittels in unschädliche Verbindungen umgewandelt. Als Reduktionsmittel für magerbetriebene Otto-Brennkraftmaschinen können CO, H₂ und HC (Kohlenwasserstoffe) verwendet werden. Diese werden durch kurzzeitigen Betrieb der Brennkraftmaschine mit einem fetten Gemisch erzeugt und dem NOx-Speicherkataly-sator als Abgaskomponenten zur Verfügung gestellt, wodurch die gespeicherten NOx-Verbindungen im Katalysator abgebaut werden.

Der Adsorptions-Wirkungsgrad eines solchen NOx-Speicherkatalysators fällt mit höherem NOx-Beladungsgrad ab. Als Beladungsgrad ist der Quotient aus der momentanen, absoluten NOx-Beladung und der maximalen NOx-Speicherkapazität bezeichnet. Der errechnete Beladungsgrad kann zur Steuerung der Magerund Fettzyklen der Brennkraftmaschine herangezogen werden. Es ist ersichtlich, daß zur Ermittlung des Beladungsgrades eine möglichst genaue Kenntnis sowohl der momentanen Beladung als auch der maximalen Speicherkapazität nötig ist.

Die maximale Speicherkapazität kann auf dem Motorprüfstand durch Messung der eingelagerten NOx-Menge pro Zeiteinheit bis zum Erreichen eines Sättigungszustandes ermittelt werden, während das Sättigen des NOx-Speicherkatalysators im Kraftfahrzeug aus Emissionsgründen nicht möglich ist. Allerdings unterliegt diese Speicherfähigkeit einem Alterungsprozeß, so daß es nötig ist, sie über der Fahrzeuglaufstrecke zu adaptieren. Hierzu benötigt man entweder den Wert für die momentane Beladung und/oder einen sehr genauen Wert für die NOx-Rohemission der Brennkraftmaschine. Als Rohemissionen werden dabei allgemein die Emission ohne Abgasnachbehandlung bezeichnet.

Eine Möglichkeit der Ermittlung der NOx-Rohkonzentrationswerte ist das Vermessen einer Referenz-Brennkraftmaschine auf einem Prüfstand und die Ablage der Daten in geeigneten Kennfeldern. Das Auslesen dieser Kennfelder liefert allerdings nur dann sinnvolle Ergebnisse, wenn die NOx-Rohkonzentrationswerte verschiedener Brennkraftmaschinen einer Serie nicht allzu stark schwanken. Überschreiten die Schwankungen der NOx-Rohkonzentrationswerte ein gewisses Maß, ist eine Adaption der NOx-Rohkonzentrationswerte der Brennkraftmaschine im Kraftfahrzeug nötig.

Der Erfindung liegt die Aufgabe zugrunde, ein Verfahren anzugeben, mit dem die NOx-Rohkonzentrationswerte einer Brennkraftmaschine der eingangs genannten Art auf einfache Weise adaptiert werden kann.

Diese Aufgabe wird durch die Merkmale des Patentanspruchs 1 gelöst. Vorteilhafte Weiterbildungen der Erfindung sind in den Unteransprüchen angegeben.

Gemäß dem erfindungsgemäßen Verfahren werden die betriebspunktabhängigen Werte für die NOx-Rohkonzentration der Brennkraftmaschine aus einem Kennfeld ausgelesen und die Adaption der Konzentrationsschwankungen erfolgt auf der Basis des Ausgangssignals eines stromabwärts des NOx-Speicherkatalysators angeordneten NOx-Sensors entweder durch Modifikation eines Reduktionsfaktors, der zur Berechnung der korrigierten NOx-Rohkonzentration aus den NOx-Rohkonzentrationswerten dient, oder durch direkte Korrektur der aus dem Kennfeld ausgelesenen Werte für die NOx-Rohkonzentration mit einem Rohkonzentrationskorrekturfaktor.

Die Erfindung wird nachfolgend unter Bezugnahme auf die Zeichnung näher erläutert. Es zeigen:
- Figur 1: eine schematische Darstellung einer Mager-Brennkraftmaschine mit einem NOx-Speicherkatalysator,
- Figur 2: ein Diagramm, das die während einer Magerphase der Brennkraftmaschine emitierte NOx-Menge und NOx-Konzentration zeigt,
- Figur 3: eine Blockdarstellung zur Adaption der NOx-Rohkonzentrationswerte mittels eines Korrekturfaktors für den Reduktionsfaktor,
- Figur 4: eine Blockdarstellung zur Adaption der NOx-Rohkonzentrationswerte mittels eines Korrekturfaktors für die NOx-Rohkonzentrationswerte und
- Figur 5: ein Diagramm, das die Integrale der NOx-Konzentrationen zeigt.

Dabei wird für den Ausdruck NOx-Rohkonzentrationswert vereinfachend der Ausdruck NOx-Konzentration verwendet.

In Fig. 1 ist in Form eines Blockschaltbildes eine Mager-Brennkraftmaschine mit einer NOx-Abgasnachbehandlungsanlage gezeigt, bei der das erfindungsgemäße Verfahren angewendet wird. Dabei sind nur die Komponenten dargestellt, die zum Verständnis der Erfindung nötig sind.

Der Mager-Brennkraftmaschine 10 wird über einen Ansaugkanal 11 ein Luft-/Kraftstoffgemisch zugeführt. Im Ansaugkanal 11 sind in Strömungsrichtung der angesaugten Luft gesehen nacheinander ein Lastsensor in Form eines Luftmassenmessers 12, ein Drosselklappenblock 13 mit einer Drosselklappe 14 und einem nicht dargestellten Drosselklappensensor zur Erfassung des Öffnungswinkels der Drosselklappe 14 und entsprechend der Zylinderanzahl ein Satz Einspritzventile 15 vorgesehen, von denen nur eines gezeigt ist. Das erfindungsgemäße Verfahren ist aber auch bei einem System anwendbar, bei der der Kraftstoff direkt in die jeweiligen Zylinder eingespritzt wird (Direkteinspritzung).

Ausgangsseitig ist die Brennkraftmaschine 10 mit einem Abgaskanal 16 verbunden. In diesem Abgaskanal 16 ist eine Abgasnachbehandlungsanlage für mageres Abgas vorgesehen. Sie besteht aus einem nahe der Brennkraftmaschine 10 angeordneten Vorkatalysator 17 (3-Wege-Katalysator) und einem in Strömungsrichtung des Abgases dem Vorkatalysator 17 nachgeschalteten NOx-Speicherkatalysator 18.

Die Sensorik für die Abgasnachbehandlungsanlage beinhaltet einen Sauerstoffmeßaufnehmer 19 stromaufwärts des Vorkatalysators 17, einen Temperatursensor 20 im Verbindungsrohr zwischen Vorkatalysator 17 und NOx-Speicherkatalysator 18 nahe am Eintrittsbereich desselben und einen weiteren Abgassensor 21 stromabwärts des NOx-Speicherkatalysators 18.
Anstelle des Temperatursensors 20, der die Abgastemperatur erfasst und aus dessen Signal mittels eines Temperaturmodells die Temperatur des NOx-Speicherkatalysators 18 berechnet werden kann, ist es auch möglich, die NOx-Speicherkatalysatortemperatur unmittelbar zu messen. In der Figur 1 ist mit strichlinierter Linie ein solcher Temperatursensor 201 eingezeichnet, der die Monolithtemperatur des NOx-Speicherkatalysators 18 direkt mißt.

Eine weitere Möglichkeit besteht darin, die Monolithtemperatur des NOx-Speicherkatalysators 18 mittels eines Abgastemperaturmodells zu berechnen, wobei als Eingangsgrößen für dieses Modell einige oder alle der folgenden Parameter, wie Drehzahl, Last, Zündwinkel, Luftzahl, Abgasrückführrate, Ansauglufttemperatur, Kühlmitteltemperatur herangezogen werden. Dadurch kann auf den Einsatz eines Temperatursensors 20 verzichtet werden.

Die Berechnung bzw. die Messung der Temperatur des NOx-Speicherkatalysators 18 ist zur verbrauchs- und emissionsoptimalen Steuerung des Systems erforderlich. Basierend auf diesem gemessenen, berechneten oder modellierten Temperatursignal werden auch Katalysatorheiz- bzw. Katalysatorschutzmaßnahmen eingeleitet.

Als Sauerstoffmeßaufnehmer 19 wird vorzugsweise eine Breitband-Lambdasonde eingesetzt, welche in Abhängigkeit des Sauerstoffgehaltes im Abgas ein stetiges, z.B. lineares Ausgangssignal abgibt. Mit dem Signal dieser Breitband-Lambdasonde wird die Luftzahl während des Magerbetriebes und während der Regenerationsphase mit fettem Gemisch entsprechend der Sollwertvorgaben eingeregelt. Diese Funktion übernimmt eine an sich bekannte Lambdaregelungseinrichtung 22, die vorzugsweise in eine den Betrieb der Brennkraftmaschine 10 steuernde Steuerungseinrichtung 23 integriert ist.

Solche elektronischen Steuerungseinrichtungen, die in der Regel einen Mikroprozessor beinhalten und die neben der Kraftstoffeinspritzung und der Zündung noch eine Vielzahl weiterer Steuer- und Regelaufgaben, u.a. auch die Steuerung der Abgasnachbehandlungsanlage übernehmen, sind an sich bekannt, so daß im folgenden nur auf den im Zusammenhang mit der Erfindung relevanten Aufbau und dessen Funktionsweise eingegangen wird. Insbesondere ist die Steuerungseinrichtung 23 mit einer Speichereinrichtung 24 verbunden, in dem u.a. verschiedene Kennlinien bzw. Kennfelder KF1, KF2, sowie Korrekturfaktoren RFKF und RKKF gespeichert sind, deren jeweilige Bedeutung anhand der Beschreibung der nachfolgenden Figuren noch näher erläutert wird.

Ein Temperatursensor 29 erfaßt ein der Temperatur der Brennkraftmaschine entsprechendes Signal, beispielsweise über eine Messung der Kühlmitteltemperatur. Die Drehzahl der Brennkraftmaschine wird mit Hilfe eines Markierungen der Kurbelwelle oder eines mit ihr verbundenen Geberrades abtastenden Sensors 30 erfaßt.

Das Ausgangssignal des Luftmassenmessers 12 und die Signale des Drosselklappensensors, des Sauerstoffmeßaufnehmers 19, der Abgassonde 21, der Temperatursensoren 20, 29, und des Drehzahlsensors 30 werden über entsprechende Verbindungsleitungen der Steuerungseinrichtung 23 zugeführt.

Zur Steuerung und Regelung der Brennkraftmaschine 10 ist die Steuerungseinrichtung 23 außer mit einer Zündeinrichtung 27 für das Luft-Kraftstoffgemisch über eine nur schematisch dargestellte Daten - und Steuerleitung 28 noch mit weiteren, nicht explizit dargestellten Sensoren und Aktoren verbunden.

Stromabwärts des NOx-Speicherkatalysators 18 ist im Abgaskanal ein Abgassensor in Form eines NOx-Sensors 21 angeordnet, dessen Ausgangssignal zur Steuerung der Speicherregeneration und zur Adaption von Modellgrößen wie z.B. der Sauerstoff- bzw. NOx-Speicherkapazität, des NOx-Speicherkatalysators 18, sowie zum Erfassen des Alterungszustandes des NOx-Speicherkatalysators herangezogen wird. Außerdem wird mit dem Ausgangssignal des NOx-Sensors 21 im Bedarfsfall die NOx-Rohemission der Brennkraftmaschine adaptiert.

Über die bereits erwähnten Parameter wird in der Steuerungseinrichtung 23 durch Abarbeiten abgelegter Steuerungsroutinen u.a. der Lastzustand der Brennkraftmaschine erkannt, die NOx-Rohemission der Brennkraftmaschine bestimmt und adaptiert, sowie der Beladungsgrad des NOx-Speicherkatalysators bestimmt.

Die während einer Magerphase von der Brennkraftmaschine emitierte NOx-Gesamtmenge kann in folgende Teile aufgespalten werden:
- Ein Teil wird auch im Magerbetrieb von der Abgasreinigungsanlage in unschädlichere Substanzen umgewandelt. Dieser Anteil wird im folgenden als stationäre Umsatzmenge SU be zeichnet.
- Ein weiterer Teil wird im NOx-Speicherkatalysator gespeichert, der im folgenden als Speichermenge SM bezeichnet wird.
- Ein dritter Teil wird an die Umgebung abgegeben. Dieser Anteil wird im folgenden als Durchbruchsmenge DB bezeichnet.

Wird nicht das Integral dieser gesamten NOx-Menge über den Zeitraum einer Magerphase betrachtet, sondern die momentane NOx-Rohkonzentration, kann auch diese analog nach der oben beschriebenen Vorgehensweise aufgespalten werden in
- eine den stationären Umsatz SU hervorrufende Stationärumsatz-Konzentration SK,
- eine die Speichermenge SM hervorrufende Speicherkonzentration SPK und
- eine weder umgesetzte noch gespeicherte Nach-Kat-Konzentration NK.

Aus den jeweiligen Konzentrationen können durch Integration über der Zeit die oben genannten NOx-Mengen SU, SM und DB gebildet werden.

Unter korrigierter NOx-Rohkonzentration KK wird im folgenden die NOx-Rohkonzentration abzüglich der Stationärumsatz-Konzentration SK verstanden. Die Stationärumsatz-Konzentration SK wird über einen Reduktionsfaktor RF erfaßt. Die korrigierte NOx-Rohkonzentration KK ist als Produkt von der Differenz von Eins und dem Reduktionsfaktor RF und der NOx- Rohkonzentration RK der Brennkraftmaschine definiert: KK=(1-RF)* RK.

Die möglichst genaue Kenntnis der korrigierten NOx-Rohkonzentration KK ist zur Katalysatorsteuerung über die Berechnung des Beladungsgrades sowie zur Alterungsadaption der Speicherkapazität nötig.

Die Figur 2 zeigt ein Diagramm, in das die oben genannten Anteile der von der Brennkraftmaschine während der Magerphase emitierte NOx-Rohemission eingetragen sind. Zum Zeitpunkt t0 ist die Magerphase beendet und eine Regenerationsphase für den NOx-Speicherkatalysator 18 wird angefordert. Die schraffierten Bereiche kennzeichnen die einzelnen NOx-Mengen stationäre Umsatzmenge SU, Speichermenge SM und Durchbruchsmenge DB.

Außerdem sind in das Diagramm bestimmte Anteile der NOx-Konzentration eingetragen. Neben der weder umgesetzten, noch gespeicherten Nach-Kat-Konzentration NK, die gegen Ende der Magerphase rasch ansteigt, sind als Ordinatenabschnitte die aus dem Kennfeld KF1 ausgelesene NOx-Rohkonzentration RK und die tatsächliche, aber nicht ermittelbare NOx-Rohkonzentration RKT dargestellt. Der zusätzlich eingezeichnete Kurvenverlauf von NK nach dem Zeitpunkt t0 würde sich einstellen, wenn zum Zeitpunkt t0 keine Regeneration eingeleitet werden würde.

Mit dem Bezugszeichen KK(n-1) ist die korrigierte NOx-Rohkonzentration vor dem aktuellen Adaptionsvorgang, mit KK(n) die korrigierte NOx-Rohkonzentration nach der aktuellen Adaption bezeichnet. Die zugehörigen Werte für die Stationärumsatz-Konzentration SK(n-1) bei einem unkorrigierten Reduktionsfator und bei einem korrigierten Reduktionsfaktor SK(n) sind ebenfalls eingezeichnet.

In der Figur 3 ist in Form einer Blockdarstellung ein erstes Ausführungsbeispiel zur Adaption der NOx-Konzentrationsschwankungen durch Modifikation des Reduktionsfaktors RF, der zur Berechnung der korrigierten NOx-Rohkonzentration aus der NOx-Rohkonzentration dient, dargestellt. Die korrigierte NOx-Rohkonzentration KK wird dabei mit Hilfe des Signales der stromabwärts des NOx-Speicherkatalysators angeordneten NOx-Sensors 21 ermittelt und falls nötig adaptiert.

Die Adaption wird während eines Zyklus, bestehend aus Magerund Fettphase folgendermaßen durchgeführt. Als erstes werden Durchbruchsmenge DB und die Speichermenge SM ermittelt. Die Durchbruchsmenge DB wird in der Magerphase durch Messen der Nach-Kat-NOx-Konzentration mit dem NOx-Sensor 21 und deren Integration über der Magerphasendauer erfaßt. Die Speichermenge SM in der Magerphase kann in der an die Magerphase anschließenden Fettphase berechnet werden. Hierzu wird angenommen, der zusätzliche, zur stöchiometrischen Verbrennung nicht benötigte Kraftstoffmassenstrom wird zur Reduktion der gespeicherten NOx-Masse sowie zum Aufbrauchen des eingelagerten Sauerstoffs verwendet. Ist die gespeicherte Sauerstoffmenge, die Zeitdauer vom Beginn der Fettphase bis zum Erkennen einer vollständigen NOx-Regeneration des NOx-Speicherkatalysators, der zusätzliche Kraftstoffmassenstrom sowie das Stoffmengenverhältnis der Reaktion Kraftstoff + NOx bekannt, kann so auf die eingespeicherte NOx-Menge zurückgeschlossen werden.

Basierend auf der in dem Kennfeld KF1 abgelegten NOx-Rohkonzentration RK und des in einem Kennfeld KF2 abgelegten Reduktionsfaktors RF wird das Integral der korrigierten NOx-Konzentration über der Magerphase IKK berechnet. Die NOx-Rohkonzentration RK wird beispielsweise in Abhängigkeit einiger oder aller folgender Parameter ermittelt: Drehzahl, Last, Zündwinkel, Luftzahl, Abgasrückführrate, Ansauglufttemperatur, Kühlmitteltemperatur.

Die Summe aus der Durchbruchsmenge DB und der Speichermenge SM, sowie der Integralwert der korrigierten NOx-Konzentration über der Magerphase IKK werden zu einer Divisionsstufe D1 geführt und dort das Verhältnis (DB+SM)/IKK gebildet. Anschließend wird die Differenz 1-(DB+SM)/IKK gebildet und dieser Wert zu einem Verstärkerelement V geführt. Stimmt die Berechnung der korrigierten NOx-Konzentration mit der aus den Sondensignalen ermittelten, nicht direkt reduzierten NOx-Konzentration überein, so gilt: IKK=DB + SM. In diesem Fall liegt am Summationspunkt S1 der Wert Null an und der Korrekturfaktor RFKF für den Reduktionsfaktor RF wird nicht adaptiert (RFKF(n-1) = RFKF(n).

Wird festgestellt, das eine nicht hinnehmbare Abweichung zwischen dem Wert IKK und dem Summenwert DB+SM besteht, wird der Korrekturfaktor RFKF für den Reduktionsfaktor RF, mit dem der Reduktionsfaktor RF multipliziert wird, in geeigneter Weise verkleinert oder vergrößert. Er wird verkleinert, wenn IKK<DB+SM ist und er wird vergrößert, wenn IKK>DB+SM gilt.

Es ist auch möglich, anstelle der Verhältnisbildung von IKK und (DB+SM) die Differenz von IKK und (DB+SM) zur Bestimmung des Inkrements bzw. Dekrements heranzuziehen, mit dem der Korrekturfaktor RFKF verändert wird.

Der aus dem Kennfeld KF2 beispielsweise als Funktion der Temperatur des NOx-Speicherkatalysators 18 ausgelesene Reduktionsfaktor RF wird mit dem unverändert gebliebenen oder mit dem in der oben beschriebenen Weise adaptierten Korrekturfaktor RFKF multipliziert. Der so erhaltene Wert wird von 1 abgezogen und dieser Wert mit der NOx-Rohkonzentration RK multipliziert, der hierzu aus dem Kennfeld KF1 ausgelesen wird.

Als Ergebnis erhält man einen Wert für die korrigierte NOX-Rohkonzentration KK = (1-RF)*RK.

Eine weitere Möglichkeit der Adaption stellt die Adaption eines Korrekturfaktors RKKF für die NOx-Rohkonzentration RK dar. Das Verfahren ist in Figur 4 ebenfalls in Form einer Blockdarstellung gezeigt und ist ähnlich dem anhand der Figur 3 erläuterten Verfahren.

Allerdings wird beim hier vorgestellten Verfahren nicht der Reduktionsfaktor RF modifiziert, sondern die NOx-Rohkonzentration RK wird mit einem nach dem oben erläuterten Adaptionsverfahren (Verhältnis- bzw. Differenzbildung von IKK und (DB+SM)) berechenbaren Korrekturfaktor RKKF multipliziert. Anschließend wird diese vorkorrigierte NOx-Rohkonzentration RKK mit dem Wert 1-RF multipliziert, wobei mit RF wieder der Reduktionsfaktor bezeichnet ist, der aus dem Kennfeld KF2 ausgelesen wird. Als Ergebnis erhält man einen Wert für die korrigierte NOX-Rohkonzentration KK = (1-RF)*RKK.

In Figur 5 sind die Integrale der korrigierten NOx-Konzentration IKK über der Magerphase, der Speichermenge SM und der Durchbruchsmenge DB dargestellt. Außerdem sind die korrigierte NOx-Rohkonzentration KK und die Summe aus Speicherkonzentration SPK und Nach-Kat-Konzentration NK eingezeichnet. Im Idealfall sind die Integralwerte IKK und SM+DB gleich und es braucht keine Adaption durchgeführt werden, andernfalls wird eine Adaption nach den anhand der Figuren 3 oder 4 erläuterten Verfahren durchgeführt.

## Patentansprüche

1. Verfahren zum Adaptieren eines NOx-Rohkonzentrationswertes (RK) einer zumindest in bestimmten Betriebsbereichen mit Luftüberschuß arbeitenden Brennkraftmaschine (10), wobei
- in einem Abgaskanal (16) der Brennkraftmaschine (10) ein NOx-Speicherreduktionskatalysator (18) angeordnet ist,
-- der NOx während einer Speicherphase adsorbiert, wenn die Brennkraftmaschine (10) mit einem mageren Luft-Kraftstoffgemisch betrieben wird,
-- der in einer Regenerationsphase unter Zugabe von Regenerationsmittel das gespeicherte NOx katalytisch umsetzt,
- stromabwärts des NOx-Speicherreduktionskatalysators (18) ein NOx-Sensor (21) angeordnet ist,
- der NOx-Rohkonzentrationswert (RK) abhängig von Betriebsparametern der Brennkraftmaschine (10) in einem Kennfeld (KF1) einer Speichereinrichtung (24) einer die Brennkraftmaschine (10) steuernden Steuereinrichtung (23) abgelegt ist,
**dadurch gekennzeichnet, daß**
der im Betrieb der Brennkraftmaschine (10) aus dem Kennfeld (KF1) ausgelesene NOx-Rohkonzentrationswert (RK) während eines Zyklus, bestehend aus der Speicherphase und der Regenerationsphase auf der Grundlage des Ausgangssignals des NOx-Sensors (21) adaptiert wird.

2. Verfahren nach Anspruch 1, **dadurch gekennzeichnet, daß** die Adaption des NOx-Rohkonzentrationswertes (RK) durch Verändern eines Reduktionsfaktors (RF) erfolgt, mit dem der NOx-Rohkonzentrationswert (RK) beaufschlagt wird und der eine Stationärumsatz-Konzentration (SK) berücksichtigt, die im Magerbetrieb der Brennkraftmaschine(10) vom NOx-Speicherreduktions-katalysators (18) umgewandelt wird.

3. Verfahren nach Anspruch 2, **dadurch gekennzeichnet, daß**
- eine Durchbruchsmenge (DB) in der Magerphase durch Messen der NOx-Konzentration (NK) stromabwärts des NOx-Speicherreduktionskatalysators (18) mittels des NOx-Sensors (21) und deren Integration über der Magerphasendauer erfaßt wird,
- eine Speichermenge (SM) in der Magerphase in der an die Magerphase anschließenden Fettphase berechnet wird,
- basierend auf dem NOx-Rohkonzentrationswert (RK) und des Reduktionsfaktors (RF) das Integral der korrigierten NOx-Konzentration über der Magerphase (IKK) berechnet wird,
- die Summe aus der Durchbruchsmenge (DB) und der Speichermenge (SM), sowie der Integralwert der korrigierten NOx-Konzentration über der Magerphase (IKK) in ein Verhältnis ((DB+SM)/IKK) gesetzt werden,
- abhängig von dem Wert des Verhältnisses ein Korrekturfaktor (RFKF) für den Reduktionsfaktor (RF) verändert wird oder unverändert bleibt,
- der Reduktionsfaktor (RF) mit dem Korrekturfaktor (RFKF) multipliziert wird.

4. Verfahren nach Anspruch 3, **dadurch gekennzeichnet, daß** aus dem adaptierten Reduktionsfaktors (RF) die korrigierte NOx-Rohkonzentration (KK) berechnet wird als Produkt von der Differenz von 1 und dem adaptierten Reduktionsfaktors (RF) und der aus dem Kennfeld (KF1) ausgelesenen NOx-Rohkonzentration (RK).

5. Verfahren nach Anspruch 1, **dadurch gekennzeichnet, daß** die Adaption des NOx-Rohkonzentrationswertes (RK) durch Verändern eines Korrekturfaktors (RKKF) erfolgt, mit dem der aus dem Kennfeld (KF1) ausgelesene NOx-Rohkonzentrationswert (RK) unmittelbar multipliziert wird und dabei ein vorkorrigierter Wert für die NOx-Rohkonzentration (RKK) erhalten wird.

6. Verfahren nach Anspruch 5, **dadurch gekennzeichnet, daß**
- eine Durchbruchsmenge (DB) in der Magerphase durch Messen der NOx-Konzentration (NK) stromabwärts des NOx-Speicherkatalysators (18) mittels des NOx-Sensors (21) und deren Integration über der Magerphasendauer erfaßt wird,
- eine Speichermenge (SM) in der Magerphase in der an die Magerphase anschließenden Fettphase berechnet wird,
- basierend auf der NOx-Rohkonzentration (RK) und des Reduktionsfaktors (RF) das Integral der korrigierten NOx-Konzentration über der Magerphase (IKK) berechnet wird,
- die Summe aus der Durchbruchsmenge (DB) und der Speichermenge (SM), sowie der Integralwert der korrigierten NOx-Konzentration über der Magerphase (IKK) in ein Verhältnis ((DB+SM)/IKK) gesetzt werden,
- abhängig von dem Wert des Verhältnisses der Korrekturfaktor (RKKF) für den NOx-Rohkonzentrationswert (RK) verändert wird oder unverändert bleibt.

7. Verfahren nach Anspruch 6, **dadurch gekennzeichnet, daß** aus dem vorkorrigierten Wert für die NOx-Rohkonzentration (RKK) die korrigierte NOx-Rohkonzentration (KK) berechnet wird als Produkt von der Differenz von 1 und dem Reduktionsfaktor (RF) und der vorkorrigierten NOx-Rohkonzentration (RKK).

8. Verfahren nach einem der Ansprüche 2,3 oder 7, **dadurch gekennzeichnet, daß** der Reduktionsfaktor (RF) in einem Kennfeld (KF2) abhängig von der Temperatur des NOx-Speicherreduktionskatalysators (18) abgelegt ist.

## Claims

1. Method for adapting a NOx concentration value (RK) of an internal combustion engine (10) operated, at least in certain operating ranges, with an excess of air, whereby
- located in an exhaust gas duct (16) of the internal combustion engine (10) is a NOx-storage reducing catalytic converter (18),
- which adsorbs NOx during a storage phase if the internal combustion engine (10) is operated using a lean burn air-fuel mixture,
- and which in a regeneration phase with the addition of regeneration agents converts the stored NOx by means of a catalytic process,
- located downstream of the NOx-storage reducing catalytic converter (18) is a NOx sensor (21),
- the NOx concentration value (RK), which is dependent on operating parameters of the internal combustion engine (10), is stored in an identification field (KF1) in a memory device (24) within a control device (23) which controls an internal combustion engine (10),
**characterized in that** the NOx concentration value (RK) which is read out from the identification field (KF1) while the internal combustion engine (10) is operating is adapted during a cycle consisting of the storage phase and the regeneration phase on the basis of the output signal from the NOx sensor (21).

2. Method according to Claim 1, **characterized in that** the adaptation of the NOx concentration value (RK) is carried out by changing a reduction factor (RF) which affects the NOx concentration value (RK) and takes into consideration a stationary conversion concentration (SK) which is converted in the lean burn operation of the internal combustion engine (10) by the NOx-storage reducing catalytic converter (18).

3. Method according to Claim 2, **characterized in that**
- a break-out quantity (DB) in the lean burn phase is detected by measuring the NOx concentration (NK) downstream of the NOx-storage reducing catalytic converter (18) with the aid of the NOx sensor (21) and integrating it over the period of the lean burn phase,
- a storage quantity (SM) in the lean burn phase is calculated in the rich burn phase which follows the lean burn phase,
- based on the NOx concentration value (RK) and the reduction factor (RF) the integral of the corrected NOx concentration is calculated for the lean burn phase (IKK),
- the sum of the break-out quantity (DB) and the storage quantity (SM), as well as the integral value of the corrected NOx concentration for the lean burn phase (IKK) are placed in a ratio ((DB+SM) / IKK),
- depending on the value of the ratio a correction factor (RFKF) for the reduction factor (RF) is changed or left unchanged,
- the reduction factor (RF) is multiplied by the correction factor (RFKF).

4. Method according to Claim 3, **characterized in that** the adapted reduction factor (RF) is used to calculate the corrected NOx concentration (KK) as a product of the difference between 1 and the adapted reduction factor (RF), and the gross NOx concentration (RK) read out from the identification field (KF1).

5. Method according to Claim 1, **characterized in that** the adaptation of the NOx concentration value (RK) is carried out by changing a correction factor (RKKF) with which the NOx concentration value (RK) imported from the identification field (KF1) is immediately multiplied, thereby obtaining a pre-corrected value for the NOx concentration (RKK).

6. Method according to Claim 5, **characterized in that**
- a break-out quantity (DB) in the lean burn phase is detected by measuring the NOx concentration (NK) downstream of the NOx catalyzer (18) with the aid of the NOx sensor (21) and integrating it over the period of the lean burn phase,
- a storage quantity (SM) in the lean burn phase is calculated in the rich burn phase which follows the lean burn phase,
- based on the NOx concentration (RK) and the reduction factor (RF) the integral of the corrected NOx concentration is calculated for the lean burn phase (IKK),
- the sum of the break-out quantity (DB) and the storage quantity (SM), as well as the integral value of the corrected NOx concentration for the lean burn phase (IKK) are placed in a ratio ((DB+SM) / IKK),
- depending on the value of the ratio the correction factor (RFKF) for the reduction factor (RF) is changed or left unchanged.

7. Method according to Claim 6, **characterized in that** the pre-corrected value for the NOx concentration (RKK) is used to calculate the corrected NOx concentration (KK) as a product of the difference between 1 and the reduction factor (RF), and the pre-corrected NOx concentration (RKK).

8. Method according to one of the Claims 2, 3 or 7, **characterized in that** the reduction factor (RF) is stored in an identification field (KF2) depending on the temperature of the NOx-storage reducing catalytic converter (18).

## Revendications

1. Procédé pour adapter une valeur de concentration brute en NOx (RK) d'un moteur à combustion interne fonctionnant avec un excédent d'air (10) au moins sur certaines plages de fonctionnement, selon lequel
- dans une conduite de gaz d'échappement (16) du moteur à combustion interne (10) est monté un catalyseur-accumulateur de réduction de NOx (18),
-- qui adsorbe le NOx pendant une phase d'accumulation, lorsque le moteur à combustion interne (10) fonctionne avec un mélange air/carburant pauvre,
-- qui transforme par catalyse le NOx accumulé, dans une phase de régénération avec un ajout d'agent de régénération,
- un capteur de NOx (21) est monté en aval du catalyseur-accumulateur de réduction de NOx (18),
- la valeur de concentration brute en NOx (RK) est enregistrée en fonction de paramètres de fonctionnement du moteur à combustion interne (10) dans un diagramme caractéristique (KF1) d'un dispositif de mémorisation (24) d'un dispositif de contrôle (23) contrôlant le moteur à combustion interne (10),
**caractérisé en ce que**
la valeur de concentration brute en NOx (RK) lue dans le diagramme caractéristique (KF1) pendant le fonctionnement du moteur à combustion interne (10) est adaptée sur la base du signal de sortie du capteur de NOx (21) pendant un cycle composé de la phase d'accumulation et de la phase de régénération.

2. Procédé selon la revendication 1, **caractérisé en ce que** l'adaptation de la valeur de concentration brute en NOx (RK) est produite par modification d'un facteur de réduction (RF) dont est affectée la valeur de concentration brute en NOx (RK) et qui tient compte d'une concentration de transformation permanente (SK) qui est convertie par le catalyseur-accumulateur de réduction de NOx (18) lors du fonctionnement avec un mélange pauvre du moteur à combustion interne (10).

3. Procédé selon la revendication 2, **caractérisé en ce que**
- une quantité échappée (DB) est obtenue pendant la phase pauvre en mesurant la concentration en NOx (NK) en aval du catalyseur-accumulateur de réduction de NOx (18) au moyen du capteur de NOx (21) en l'intégrant sur la durée de la phase pauvre,
- une quantité accumulée (SM) pendant la phase pauvre est calculée pendant la phase riche suivant la phase pauvre,
- sur la base de la valeur de concentration brute en NOx (RK) et du facteur de réduction (RF), l'intégrale de la concentration en NOx corrigée pendant la phase pauvre (IKK) est calculée,
- la somme de la quantité échappée (DB) et de la quantité accumulée (SM), ainsi que la valeur intégrale de la concentration en NOx corrigée pendant la phase pauvre (IKK) sont mises en rapport ((DB+SM) / IKK),
- selon la valeur du rapport, un facteur de correction (RFKF) du facteur de réduction (RF) est modifié ou reste inchangé,
- le facteur de réduction (RF) est multiplié par le facteur de correction (RFKF).

4. Procédé selon la revendication 3, **caractérisé en ce qu'**à partir du facteur de réduction adapté (RF) est calculée la concentration brute en NOx corrigée (KK) comme le produit de la différence de 1 et du facteur de réduction adapté (RF) et de la concentration brute en NOx (RK) lue dans le diagramme caractéristique (KF1).

5. Procédé selon la revendication 1, **caractérisé en ce que** l'adaptation de la valeur de concentration brute en NOx (RK) est produite par modification d'un facteur de correction réduction (RKKF) par lequel est multipliée directement la valeur de concentration brute en NOx (RK) lue dans le diagramme caractéristique (KF1) et qu'est ainsi obtenue une valeur pré-corrigée de la concentration brute en NOx (RKK).

6. Procédé selon la revendication 5, **caractérisé en ce que**
- une quantité échappée (DB) est obtenue pendant la phase pauvre en mesurant la concentration en NOx (NK) en aval du catalyseur-accumulateur de réduction de NOx (18) au moyen du capteur de NOx (21) en l'intégrant sur la durée de la phase pauvre,
- une quantité accumulée (SM) pendant la phase pauvre est calculée pendant la phase riche suivant la phase pauvre,
- sur la base de la valeur de concentration brute en NOx (RK) et du facteur de réduction (RF), l'intégrale de la concentration en NOx corrigée pendant la phase pauvre (IKK) est calculée,
- la somme de la quantité échappée (DB) et de la quantité accumulée (SM), ainsi que la valeur intégrale de la concentration en NOx corrigée pendant la phase pauvre (IKK) sont mises en rapport ((DB+SM) / IKK),
- selon la valeur du rapport, le facteur de correction (RKKF) de la valeur de concentration brute en NOx (RK) est modifié ou reste inchangé.

7. Procédé selon la revendication 6, **caractérisé en ce qu'**à partir de la valeur pré-corrigée de la concentration brute en NOx (RKK) est calculée la concentration brute en NOx corrigée (KK) comme le produit de la différence de 1 et du facteur de réduction (RF) et de la concentration brute en NOx pré-corrigée (RKK).

8. Procédé selon une des revendications 2, 3 ou 7, **caractérisé en ce que** le facteur de réduction (RF) est enregistré dans un diagramme caractéristique (KF2) en fonction de la température du catalyseur-accumulateur de réduction de NOx (18).
